# EUROPÄISCHE PATENTSCHRIFT

(11) **EP 1 270 472 B1**
(45) Veröffentlichungstag und Bekanntmachung des Hinweises auf die Patenterteilung: **27.07.2005**
(21) Anmeldenummer: 02011323.9
(22) Anmeldetag: 23.05.2002
(51) Int. Cl.: B65H 23/04

(54) **Bahnspannungs-Regelungs-Vorrichtung für eine Wellpappeanlage**
Web tension control device for a corrugated board machine
Dispositif de réglage de tension pour une machine de carton ondulé

(30) Priorität: 26.06.2001 DE 10130340
(43) Veröffentlichungstag der Anmeldung: 02.01.2003
(73) Patentinhaber: BHS Corrugated Maschinen-und Anlagenbau GmbH, 92729 Weiherhammer (DE)
(72) Erfinder: Roier, Paulus, 92284 Poppenricht (DE); Gnan, Alfons, 92249 Vilseck (DE); Reich, Heribert, 92729 Weiherhammer (DE)
(74) Vertreter: Rau, Albrecht

(56) Entgegenhaltungen:
- EP-A- 0 464 616
- CH-A- 292 425
- DE-C- 740 238
- GB-A- 954 934
- JP-A- 54 103 960
- US-A- 5 049 216

## Beschreibung

Die Erfindung betrifft eine Vorrichtung zur Regelung der Bahnspannung einer bewegten Materialbahn, insbesondere einer Papierbahn, in einer Papierverarbeitungsmaschine, wie z. B. einer Wellpappemaschine, gemäß dem Oberbegriff des Anspruchs 1.

Eine gattungsgemäße Vorrichtung zur Regelung der Bahnspannung einer bewegten Materialbahn ist aus der JP 54-103960 A bekannt. Diese Vorrichtung umfasst ein Maschinen-Gestell, an welchem eine erste Walze gelagert ist. Mit der ersten Walze steht ein Schwenkarm in Verbindung, an welchem eine zweite Walze gelagert ist. Eine Materialbahn ist um die beiden Walzen geführt. Durch Verschwenken der zweiten Walze um die erste Walze ist der Umschlingungswinkel der Materialbahn um die erste Walze veränderbar. Nachteilig bei dieser bekannten Vorrichtung ist, dass eine exakte Einstellung der Bahnspannung nach der ersten Walze nicht möglich ist.

Aus der GB 954 934 A sind mehrere Falt-Vorrichtungen zum Falten einer bewegten Papierbahn bekannt. Durch das Falten werden die Dehnbarkeit und die Weichheit des Papiers für bestimmte Anwendungen verbessert. Die Faltung der Papierbahn wird zwischen zwei sich bewegenden Förderflächen erzielt, die eine unterschiedliche Bewegungs-Richtung aufweisen. Um die Reibung zwischen den Förderflächen und der Papierbahn zu erhöhen, kann Feuchtigkeit der Materialbahn vor der Falt-Vorrichtung zugeführt werden.

Die US 5,049,216 offenbart eine Vorrichtung zur Regelung der Krümmung eines Wellpappe-Bogens. Diese umfasst einen Feuchtigkeitserfassungs-Sensor, der die Feuchtigkeit einer Wellpappe-Bahn erfasst. Basierend auf den durch den Sensor ermittelten Feuchtigkeits-Werten wird der unteren beziehungsweise oberen Deckbahn der Wellpappe-Bahn derart Wasser zugeführt, dass die Feuchtigkeits-Profile der Bahnen im Wesentlichen identisch sind. Hierdurch wird ein Verzug des Wellpappe-Bogens beim Trocknen verhindert.

Aus der DE 740 238 C und der CH 292 425 A ist jeweils eine Vorrichtung zur Regelung der Bahnspannung einer bewegten Materialbahn bekannt. Auch bei diesen beiden Vorrichtungen kann die Bahnspannung nicht exakt und einfach eingestellt werden.

Aus der WO 00/00347 ist eine Anlage zur Herstellung einseitig kaschierter Wellpappe bekannt, bei der eine Deckbahn und eine Wellbahn der Wellpappe-Herstellungs-Einheit zugeführt werden. Die Deckbahn wird vorher um einen Zylinder geführt, in dessen Oberfläche zahlreiche Öffnungen vorgesehen sind, durch die Wasserdampf ausströmt, um den Wassereintrag in die Deckbahn zu erhöhen. Durch diese Anordnung kann die Bahnspannung der Deckbahn nicht definiert geregelt werden. Nachteilig an dieser Anordnung ist ferner, daß die Ausgestaltung des Zylinders mit den entsprechenden Dampfkanälen außerordentlich kompliziert ist. Darüber hinaus entweicht eine große Menge des Dampfes in den Umfangsbereichen des Zylinders, die nicht von der Deckbahn umschlungen sind, ungenutzt. Es ist somit außerordentlich schwierig, aufgrund der nicht genau bestimmbaren zugeführten Wasserdampf-Menge die Reibung zwischen dem Zylinder und der Deckbahn und somit die sich hinter dem Zylinder einstellende Bahnspannung vorherzubestimmen und einzustellen.

Der Erfindung liegt die Aufgabe zugrunde, eine Vorrichtung zur Regelung der Bahnspannung einer bewegten Materialbahn zu schaffen, bei der die Bahnspannung möglichst exakt und einfach eingestellt werden kann.

Die Aufgabe wird durch die im kennzeichnenden Teil des Anspruchs 1 angegebenen Merkmale gelöst. Der Kern der Erfindung besteht darin, dass eine Befeuchtungs-Einheit vorgesehen ist zur Zuführung von Feuchtigkeit zur Materialbahn. Durch die Befeuchtung der Materialbahn wird die Reibung zwischen der ersten Walze und der Materialbahn erhöht.

Eine weitere vorteilhafte Ausgestaltung der Erfindung ergibt sich aus dem Unteranspruch.

Zusätzliche Merkmale und Einzelheiten der Erfindung ergeben sich aus der Beschreibung zweier Ausführungsbeispiele anhand der Zeichnungen. Es zeigen:
- Fig. 1: eine Seitenansicht eines Ausschnitts einer Wellpappe-Anlage mit einer Bahnspannungs-Regelungs-Einheit gemäß einer ersten Ausführungsform,
- Fig. 2: eine Draufsicht von oben auf die Bahnspannungs-Regelungs-Einheit gemäß Fig. 1,
- Fig. 3: eine Seitenansicht der Bahnspannungs-Regelungs-Einheit gemäß Fig. 1 in einer ersten Position,
- Fig. 4: eine Seitenansicht der Bahnspannungs-Regelungs-Einheit gemäß Fig. 1 in einer zweiten Position,
- Fig. 5: eine Seitenansicht eines Ausschnitts einer Wellpappe-Anlage mit einer Bahnspannungs-Regelungs-Einheit gemäß einer zweiten Ausführungsform,
- Fig. 6: eine Seitenansicht der Bahnspannungs-Regelungs-Einheit gemäß Fig. 5 in einer ersten Position und
- Fig. 7: eine Seitenansicht der Bahnspannungs-Regelungs-Einheit gemäß Fig. 5 in einer zweiten Position.

Im folgenden wird unter Bezugnahme auf die Figuren 1 bis 4 eine erste Ausführungsform der Erfindung beschrieben. Eine Anlage 1 zur Herstellung einer einseitig kaschierten Wellpappebahn 2 weist eine Deckbahn-Zuführ-Einheit 3 auf, in der eine Deckbahn 4 um mehrere Umlenk-Walzen 5 umgelenkt und um eine auch als Vorheiz-Zylinder bezeichnete Vorheiz-Walze 6 zur Erwärmung der Deckbahn 4 herumgeführt wird. Anschließend wird die Deckbahn 4 durch eine Bahnspannungs-Regelungs-Einheit 7 geführt, die der Einstellung der Bahnspannung der Deckbahn 4 dient und nachfolgend detailliert beschrieben wird. Anschließend wird die Deckbahn 4 über weitere Umlenk-Walzen 5 einer Wellpappe-Herstell-Einheit 8 zugeführt. Der Wellpappe-Herstell-Einheit 8 wird von einer Wellbahn-Zuführ-Einheit 9 eine als Wellbahn 10 bezeichnete Papierbahn zugeführt. In der Wellbahn-Zuführ-Einheit 9 wird die Wellbahn 10 an mehreren Umlenk-Walzen 5 sowie zwei auch als Vorheiz-Zylinder bezeichnete Vorheiz-Walzen 11 vorbeigeführt und anschließend der Wellpappe-Herstell-Einheit 8 zugeführt. Letztere weist eine Riffel-Einheit 12 auf, in der die Wellbahn 10 mit einer Wellung versehen wird. Anschließend wird die gewellte Wellbahn 10 an der Beleimungs-Einheit 13 vorbeigeführt und in einer Andrück-Einheit 14 mit der an einer auch als Vorheiz-Zylinder bezeichneten Vorheiz-Walze 15 und um einen Bahnspannungs-Sensor 16 herumgefiihrten Deckbahn 4 zusammengefügt. Die fertig verklebte Wellpappebahn 2 wird über eine Transport-Einheit 17 nach oben abgeführt und auf einer Ablage 18 zwischengelagert. Bei den Einheiten 3, 8, 9, 12, 13, 14, 17 handelt es sich um seit langem bekannte Elemente einer Wellpappe-Anlage 1.

Im folgenden wird der Aufbau der Bahnspannungs-Regelungs-Einheit 7 genauer beschrieben. Die Einheit 7 weist eine gegenüber einem Maschinen-Gestell 19 in Lagern 20 drehbar gelagerte, von innen mit Dampf beheizte Haupt-Walze 21 auf. Die Walze 21 weist endseitig vorstehende LagerZapfen 22 auf, die in den Lagern 20 gelagert sind. Die Walze 21 ist um eine Drehachse 23 drehbar. Zwischen dem Maschinen-Gestell 19 und der Walze 21 ist auf beiden Lagerzapfen 22 eine über ein Lager 24 drehbar gelagerte Scheibe 25 gelagert, die zwei radial vorstehende Arme 26 und 27 aufweist, die um einen Winkel b von b ≈ 60° gegeneinander versetzt sind, wobei auch andere Winkel b verwendet werden können. Zwischen den einander gegenüberliegenden Armen 26 und 27 der beiden Scheiben 25 ist eine vordere Umschlingungs-Walze 28 bzw. eine hintere Umschlingungs-Walze 29 drehbar gelagert. Die Walzen 28 und 29 sind um entsprechende Drehachsen 30 bzw. 31 drehbar. Die Drehachsen 23, 30 und 31 verlaufen parallel zueinander. Die Scheiben 25 einschließlich der Walzen 28 und 29 sind durch einen Ketten-Antrieb 32 bezüglich der Drehachse 23 verschwenkbar. Die Scheiben 25 weisen hierzu einen umlaufenden Zahnkranz 33 mit einem Durchmesser D_{Z} auf. Um die Zahnkränze 33 ist jeweils eine Kette 34 geführt, welche antriebsseitig um zwei mit einer Antriebswelle 35 verbundene Zahnkränze 36 geführt ist. Die Antriebswelle 35 ist an beiden Enden in Lagern 37 gegenüber dem Maschinen-Gestell 19 gelagert. Die Welle 35 ist durch einen mit ihr verbundenen Motor 38 antreibbar. Die Zahnkränze 36 weisen einen Außendurchmesser D_{K} auf. Das Übersetzungsverhältnis zwischen dem kleinen Zahnkranz 36 und dem großen Zahnkranz 33 beträgt D_{Z}/D_{K} ≈ 4, wobei auch andere Übersetzungsverhältnisse möglich sind. Die Haupt-Walze 21 ist durch einen mit dem Lagerzapfen 22 verbundenen Motor 39 drehantreibbar, wobei die tangentiale Außen-Umfangsgeschwindigkeit der Walze 21 mit v_{W} bezeichnet wird. Die Einheit aus den beiden Scheiben 25 samt Armen 26 und den Walzen 28 und 29 wird als Trag-Einrichtung bezeichnet.

Im Bereich der Zuführung der Deckbahn 4 zur Einheit 7 ist eine Befeuchtungs-Einheit 40 vorgesehen, die Wasserdampf auf die Seite der Deckbahn 4, in den Figuren 3 und 4 die Oberseite, sprüht, die anschließend der Haupt-Walze 21 zugewandt ist. Die Deckbahn 4 weist, bevor sie die Haupt-Walze 21 erreicht, eine Geschwindigkeit auf, die mit v_{B} bezeichnet wird. Die Deckbahn 4 ist durch den Spalt zwischen der Walze 29 und der Walze 21 und anschließend durch den Spalt zwischen der Walze 28 und der Walze 21 geführt, wobei die Deckbahn 4 um die Walzen 21, 29 und 30 geführt ist. Die Deckbahn 4 liegt über einen veränderlichen Umschlingungswinkel a an der Haupt-Walze 21 an.

Zur Bestimmung der Bahnspannung ist in der Einheit 8 zwischen der Vorheiz-Walze 15 und der Andrück-Einheit 14 der Bahnspannungs-Sensor 16 vorgesehen, der die Spannung der Deckbahn 4 mißt und ein entsprechendes Meß-Signal über eine Leitung 41 an eine zentrale Steuer-Einheit 42 gibt. Die Steuer-Einheit 42 ist über Leitungen 43 und 44 mit den Motoren 38 bzw. 39 verbunden.

Im folgenden wird die Funktion der Bahnspannungs-Regelungs-Einheit 7 beschrieben. Die Bahnspannung der Deckbahn 4 nach der Einheit 7 ist durch zwei Größen beeinflussbar. Eine besteht darin, wie schnell die Haupt-Walze 21 angetrieben wird. Zum Bremsen der Deckbahn 4, d. h. zur Erhöhung der Bahnspannung hinter der Einheit 7, ist die Umfangsgeschwindigkeit v_{W} der Haupt-Walze 21 kleiner als die Geschwindigkeit v_{B} der Deckbahn. Im extremsten Fall dreht sich die Haupt-Walze 21 nicht. Eine weitere Möglichkeit zur Veränderung der Bahnspannung besteht in der Veränderung des Umschlingungswinkels a der Deckbahn 4 um die Haupt-Walze 21. Hierdurch wird die Reibungskraft zwischen der Oberfläche der Haupt-Walze 21 und der Deckbahn 4 verändert.

Bei der in Fig. 3 dargestellten Lage der Walzen 28 und 29 ist der Umschlingungswinkel a am kleinsten, bei der vorliegenden Geometrie gilt: a ≈ 10°. Bei dieser Anordnung wird die Deckbahn 4 von der Deckbahn-Zuführ-Einheit 3 der Bahnspannungs-Regelungs-Einheit 7 zugeführt und passiert zunächst die Befeuchtungs-Einheit 40, die Wasserdampf auf die Oberseite der Deckbahn 4 sprüht und somit die Reibung zwischen der Deckbahn 4 und der Hauptwalze 21 im Vergleich zu einer trockenen Deckbahn 4 erhöht. Anschließend wird die Deckbahn 4 an der Walze 29 geringfügig umgelenkt und über einen Umschlingungswinkel a an der Haupt-Walze 21 vorbeigeführt und anschließend an der Walze 28 umgelenkt und zur Wellpappe-Herstellungs-Einheit 8 abgeführt. Der Bahnspannungs-Sensor 16 mißt kontinuierlich die Bahnspannung der Deckbahn 4. Sollte die Bahnspannung zu gering sein, so gibt die Steuer-Einheit 42 entsprechende Signale an die Motoren 38 und/oder 39. Zur Erhöhung der Bahnspannung kann die Geschwindigkeit v_{W} der Haupt-Walze 21 reduziert werden. Genügt dies nicht, so werden die Walzen 28 und 29 über den Motor 38 und den Ketten-Antrieb 32 im Uhrzeigersinn verschwenkt, wodurch der Umschlingungswinkel a zunimmt. Eine Position mit großem Umschlingungswinkel a ist in Fig. 4 dargestellt. Durch die Zuführung des Wasserdampfes wird die Reibung zwischen der Deckbahn 4 und der Haupt-Walze 21 erhöht, was für die Einstellung der Bahnspannung besonders wünschenswert ist. Deshalb wird der Wasserdampf auf der Seite der Deckbahn 4 zugeführt, die der Haupt-Walze 21 zugewandt ist. Darüber hinaus muß die Deckbahn 4 eine bestimmte Feuchtigkeit besitzen, damit die in der Andrück-Einheit 14 erzeugte Verklebung mit der Wellbahn 10 einwandfrei hergestellt werden kann. Durch die Bahnspannungs-Regelungs-Einheit 7 ist es möglich, die Bahnspannung der Deckbahn 4 am Bahnspannungs-Sensor 16, d. h. unmittelbar vor der Verklebung mit der Wellbahn 10 konstant zu halten. Typischerweise gilt, daß mit zunehmender Geschwindigkeit v_{B} der Deckbahn 4 zur Aufrechterhaltung einer konstanten Bahnspannung am Bahnspannungs-Sensor 16 der Umschlingungswinkel a vergrößert werden muß.

Im folgenden wird unter Bezugnahme auf die Figuren 5 bis 7 eine zweite Ausführungsform der Erfindung beschrieben. Identische Teile erhalten dieselben Bezugszeichen wie bei der ersten Ausführungsform, auf deren Beschreibung verwiesen wird. Funktionell gleichartige, jedoch konstruktiv unterschiedliche Teile erhalten dieselben Bezugszeichen mit einem hochgesetzten Strich. Der wesentliche Unterschied gegenüber der ersten Ausführungsform besteht darin, daß die Deckbahn 4 nicht, wie bei der ersten Ausführungsform, im wesentlichen unterhalb der Haupt-Walze 21 durchgeführt wird, sondern über die Haupt-Walze 21 geführt wird. Entsprechend ist die Befeuchtungs-Einheit 40' unterhalb der Deckbahn 4 angeordnet, um, wie bei der ersten Ausführungsform, die der Haupt-Walze 21 zugewandte Seite mit Wasserdampf zu befeuchten. In Fig. 6 ist eine zu Fig. 3 korrespondierende Position der Walzen 28 und 29 dargestellt, in der der Umschlingungswinkel a minimal ist. Bei der Anordnung gemäß der zweiten Ausführungsform ist es, wie in Fig. 6 dargestellt, möglich, einen Umschlingungswinkel von a = 0° zu erzielen, d. h. die Deckbahn 4 umschlingt die Haupt-Walze 21 überhaupt nicht und wird nur um die Walze 28 herumgeführt und durch den Spalt zwischen der Walze 29 und der Walze 21 abgeführt. Der Reibungswiderstand bei dieser Anordnung ist im Vergleich zu allen anderen Positionen der Walzen 28 und 29 am geringsten. Durch eine Verschwenkung der Walzen 28 und 29 um die Drehachse 23 im GegenUhrzeigersinn wird der Umschlingungswinkel a erhöht. In Fig. 7 ist eine Situation mit einem sehr großen Umschlingungswinkel von a ≈ 270° dargestellt. Vorteilhaft an der zweiten Ausführungsform gegenüber der ersten Ausführungsform ist, daß ein größeres Intervall von Umschlingungswinkeln einstellbar ist, im vorliegenden Fall 0° ≤ a ≤ 270°. Es sind auch noch größere Umschlingungswinkel a einstellbar.

## Patentansprüche

1. Vorrichtung (7) zur Regelung der Bahnspannung einer bewegten Materialbahn (4), insbesondere einer Papierbahn in einer Papierverarbeitungsmaschine, wie einer Wellpappemaschine,
a) mit einem Maschinen-Gestell (19),
b) mit einer gegenüber dem Maschinen-Gestell (19) um eine erste Drehachse (23) drehbar gelagerten ersten Walze (21) zur Aufnahme einer eine Transport-Richtung aufweisenden Materialbahn (4) mit einem Umschlingungswinkel (a)
c) mit einer Trag-Einrichtung (25, 26, 27, 28, 29), welche
i) gegenüber dem Maschinen-Gestell (19) abgestützt ist,
ii) um die erste Drehachse (23) durch einen Schwenk-Antrieb (32) verschwenkbar ist, und
iii) mindestens eine um eine zweite Drehachse (30, 31), die parallel zur ersten Drehachse (23) verläuft, drehbar gelagerte zweite Walze (28, 29) trägt, und
d) wobei der Umschlingungswinkel (a) der Materialbahn (4) um die erste Walze (21) zur Beeinflussung der Bahnspannung der Matrialbahn (4) hinter der ersten Walze (21) durch eine Verschwenkung der mindestens einen zweiten Walze (28, 29) um die erste Walze (21) veränderbar ist,
**dadurch gekennzeichnet, dass**
e) stromabwärts bezogen auf die mindestens eine zweite Walze (28, 29) eine Bahnspannungs-Meßeinrichtung (16) zur Messung der Bahnspannung der Materialbahn (4) vorgesehen ist,
f) eine mit der Bahnspannungs-Meßeinrichtung (16) und dem Schwenk-Antrieb (32) in datenübertragender Weise zu dessen Regelung verbundene Steuer-Einheit (42) zur Regelung der Bahnspannung der Matrialbahn (4) vorgesehen ist,
g) eine Befeuchtungs-Einheit (40; 40') zur Zuführung von Feuchtigkeit zur Materialbahn (4) vorgesehen ist,
h) die Befeuchtungs-Einheit (40; 40') relativ zur ersten Walze (21) und/oder zweiten Walze (28; 29) stromaufwärts an der Materialbahn (4) angeordnet ist, und
i) die Befeuchtungs-Einheit (40; 40') an der der ersten Walze (21) zugewandten Seite der Materialbahn (4) angeordnet ist.

2. Vorrichtung gemäß Anspruch 1, **dadurch gekennzeichnet, daß** die Befeuchtungs-Einheit (40; 40') als Einheit zur Abgabe von Wasserdampf ausgebildet ist.

## Claims

1. A device (7) for regulating the tension of a moving web of material (4), in particular a web of paper in a paper-working machine such as a corrugating machine, comprising
a) a machine frame (19);
b) a first roller (21) that is mounted for rotation about a first axis of rotation (23) in relation to the machine frame (19), taking up a web of material (4) showing a direction of transport by an angle of contact (a);
c) a supporting device (25, 26, 27, 28, 29),
i) which supports itself on the machine frame (19),
ii) which is mounted for pivoting about the first axis of rotation (23) by a pivoting drive (32), and
iii) which supports at least a second roller (28, 29) mounted for rotation about a second axis of rotation (30, 31) that is substantially parallel to the first axis of rotation (23); and
d) wherein the angle of contact (a) of the web of material (4) on the first roller (21) is modifiable by the at least one second roller (28, 29) being pivoted about the first roller (21) for influencing the web tension of the web of material (4),
**characterized in that**
e) a web-tension-measuring device (16) is provided upstream of the at least second roller (28, 29), taking the tension of the web of material (4),
f) a control unit (42) is provided, which is connected to the web-tension-measuring device (16) and the chain drive (32) for its regulation, for data transmission, controlling the tension of the web of material (4),
g) a humidifier unit (40; 40') is provided for the supply of humidity to the web of material (4),
h) the humidifier unit (40; 40') is disposed upstream of the first roller (21) and/or second roller (28; 29) along the web of material (4), and
i) the humidifier unit (40; 40') is disposed on a side of the web of material (4) that is turned towards the first roller (21).

2. A device according to claim 1, **characterized in that** the humidifier unit (40; 40') is a unit for the delivery of water vapor.

## Revendications

1. Dispositif (7) de réglage de tension d'une bande de matière mobile (4), en particulier une bande de papier dans une machine de transformation de papier telle qu'une machine de carton ondulé,
a) avec un bâti de machine (19),
b) avec un premier cylindre (21) logé en face du bâti de machine (19) de manière rotative autour d'un premier axe de rotation (23) pour la réception d'une bande de matière (4) comportant un sens de transport avec un angle d'enroulement (a),
c) avec un dispositif porteur (25, 26, 27, 28, 29), lequel
i) est étayé en face du bâti de machine (19),
ii) peut pivoter autour du premier axe de rotation (23) par le biais d'un entraînement pivotant (32), et lequel
iii) supporte au moins un second cylindre (28, 29) logé de manière rotative autour d'un second axe de rotation (30, 31) parallèle au premier axe de rotation (23), et
d) sachant que l'angle d'enroulement (a) de la bande de matière (4) autour du premier cylindre (21) est modifiable pour influer sur la tension de la bande de matière (4) après le premier cylindre (21) par un pivotement au moins d'un second cylindre (28, 29) autour du premier cylindre (21),
**caractérisé en ce que**
e) un dispositif de mesure (16) de la tension de bande est prévu en aval par rapport à au moins un second cylindre (28, 29) afin de mesurer la tension de la bande de matière (4),
f) une unité de commande (42) reliée au dispositif de mesure (16) de la tension de bande et à l'entraînement pivotant (32) de manière à transmettre les données pour le réglage de ce dernier est prévue pour régler la tension de la bande de matière (4),
g) une unité d'humidification (40, 40') est prévue pour amener l'humidité à la bande de matière (4),
h) l'unité d'humidification (40, 40') est disposée à la bande de matière (4) en amont par rapport au premier cylindre (21) et/ou au second cylindre (28, 29), et
i) l'unité d'humidification (40, 40') est disposée sur le côté, tourné vers le premier cylindre (21), de la bande de matière (4).

2. Dispositif selon la revendication 1, **caractérisé en ce que** l'unité d'humidification (40, 40') est réalisée comme unité de dégagement de vapeur d'eau.
